# EUROPÄISCHE PATENTSCHRIFT

(11) **EP 0 088 914 B1**
(45) Veröffentlichungstag und Bekanntmachung des Hinweises auf die Patenterteilung: **20.08.1986**
(21) Anmeldenummer: 83101729.8
(22) Anmeldetag: 23.02.1983
(51) Int. Cl.: B07C 5/34

(54) **Verfahren und Vorrichtung zur Überwachung der Fertigungsqualität von Glasbehältern**
Method and device for supervising the production quality of glass containers
Procédé et dispositif pour surveiller la qualité de production des récipients en verre

(30) Priorität: 12.03.1982 DE 3208976
(43) Veröffentlichungstag der Anmeldung: 21.09.1983
(73) Patentinhaber: Oberland Glas Aktiengesellschaft, 88410 Bad Wurzach (DE)
(72) Erfinder: Lachmann, Wolfgang, Dipl.-Ing., D-7967 Bad Waldsee (DE)
(74) Vertreter: Engelhardt, Guido, Dipl.-Ing.

## Beschreibung

Die Erfindung bezieht sich auf ein Verfahren gemäß Oberbegriff des Patentanspruchs 1 sowie eine Vorrichtung gemäß Oberbegriff des Patentanspruchs 3.

Eine Glasmaschine mit bis zu 10 unabhängigen Stationen mit jeweils 1 bis 4 Formen produziert Behälter, die unmittelbar nach der Verfestigung zur Entspannung des Materials etwa 1 Stunde einen Kühlofen durchlaufen, wobei sie ihre Herstellungsreihenfolge verlieren. Erst nach dem Verlassen des Kühlofens ist eine exakte Qualitätskontrolle möglich, die visuell oder mittels automatischer Inspektionsgeräte durchgeführt werden kann. Dabei werden die Behälter beispielsweise auf Risse, Wandstärken- und Mündungsabweichungen sowie Einschlüsse im Material und Innenverletzungen überprüft und defekte Behälter ausgesondert.

Ein Verfahren und eine Vorrichtung der eingangs angegebenen Art sind aus der US-A-3 923 158 bekannt. Dabei folgen in Transportrichtung der vereinzelten Behälter auf eine Reihe verschiedener Prüfstationen ein Codeleser und diesem nachgeordnet eine Auswerfervorrichtung. Bevor die Behälter in den Bereich der Prüfstationen einlaufen, werden gleiche Abstände zwischen den einzelnen Behältern erzeugt, um die Prüfungen in geeigneter Weise durchführen zu können. Zum schnellen Analysieren von Fehlern und zu deren Korrektur in frühem Stadium arbeiten die Prüfstationen, der Codeleser und die Auswerfervorrichtung mit einer zentralen Auswertungseinrichtung zusammen. Ein Teil der Prüfstationen kann einen beträchtlichen räumlichen Abstand von dem Codeleser und der Auswerfervorrichtung aufweisen. Allerdings ist nicht angegeben, wie die zu verschiedenen Zeiten auftretenden Fehlersignale von den einzelnen Inspektionsstationen und die zu wieder anderen Zeiten ermittelten Formcodes einander in richtiger Weise zugeordnet werden können.

Aus der US-A-4004904 ist eine Identifizierungsvorrichtung bekannt, mittels welcher Glasbehälter, die von verschiedenen Herstellungsformen einer Glasmaschine stammen, in einem Identifikationsbereich, der sich auf der Ausgangsseite eines Kühlofens befindet, mit Identifikationsfarbmarken versehen werden. Die Identifikationsvorrichtung erfaßt Informationen über die in den Kühlofen geordnet einlaufenden Glasbehälterreihen und stellt diese Informationen dem Indifizierungsbereich zu demjenigen Zeitpunkt zur Verfügung, zu welchem die am Eingang des Kühlofens jeweils erfaßte Reihe von Glasbehältern in dem auf der Ausgangsseite des Kühlofens befindlichen Identifizierungsbereich angekommen ist. Da bei dieser bekannten Vorrichtung die Ordnung der Glasbehälter im Kühlofen nicht verloren geht, kann man ohne Formcodes und Codeleser auskommen. Da man aber die Farbmarken nur auf die abgekühlten Glasbehälter aufbringen kann, muß man dafür sorgen, daß die vor dem Einlauf der Glasbehälter in den Kühlofen gewonnenen Herkunftsfunktionen für die einzelnen Glasbehälter einem zeitlich später liegenden Ereignis, nämlich dem Zeitpunkt des Eintreffens derselben Glasbehälterreihe im Identifizierungsbereich, zuordnet werden. Zu diesem Zweck wird die vor dem Einlaufen der Glasbehälter in den Kühlofen gewonnene Herkunftsinformation entsprechend der bis zum Identifizierungsbereich erforderlichen Transportzeit verzögert. Dazu bedient man sich Schieberegistern mit einer enorm hohen Stufenzahl, um die benötigten langen Verzögerungszeiten zu realisieren. Zur Anpassung an das jeweilige System muß man die erforderliche Verzögerungszeit sehr genau messen und dann einem Schiebetaktimpulsgeber einen Taktfrequenzteiler nachschalten, um das Schieberegister mit einer Taktgeschwindigkeit ansteuern zu können, die bei der vorgegebenen Stufenzahl des Schieberegisters zu der erforderlichen Verzögerungszeit führt. Die zu diesem Zweck vorgesehene manuelle Einstellbarkeit des Taktfrequenzteilers reicht aber noch nicht aus. Zusätzlich ist eine Verzögerungszeit-Feineinstellvorrichtung erforderlich, mit welcher Zeitunterschiede zwischen der berechneten und der tatsächlichen Transportzeit zwischen den beiden betrachteten Punkten längstes Transportsystems korrigiert werden müssen. Insbesondere bei größeren Verzögerungszeiten kommt man dabei zu einem recht hohen schaltungstechnischen und bedienungsmäßigen Aufwand. Die Feineinstellung muß auch laufend wiederholt werden, um beispielsweise Alterungs- und Abnutzungsvorgänge, die zu Änderungen der zeitlichen Beziehungen führen können, laufend zu korrigieren. Darüberhinaus können Temperatureinflüsse zu Schwankungen führen, die sich bei den hohen Taktgeschwindigkeiten und seht kurzen Verweilzeiten der Glasbehälter in der einzelnen Positionen schädlich auswirken können.

Man könnte nun die Lehre der US-A-4 004 904. zu einem Zeitpunkt anfallende Informationen bis zu deren Verwertung zu einem zweiten Zeitpunkt entsprechend zu verzögern, bei der aus der US-A-3923158 bekannten Vorrichtung verwenden, urr die zu teilweise sehr verschiedenen Zeiten an. fallenden Informationen der einzelnen Prüfstatio. nen und des Codelesers einander richtig zuzu. ordnen. Dies würde einen hohen Aufwand bedeu. ten und wäre von der Schwierigkeit begleitet lange Verzögerungszeiten mit der erforderlicher Genauigkeit auch unter schwankenden Be dingungen sicherzustellen.

Der Erfindung liegt die Aufgabe zugrunde, das eingangs angegebene Verfahren sowie die ein gangs angegebene Vorrichtung derart zu ver bessern, daß sich mit einfachen und unter aller Bedingungen zuverlässigen Mitteln zu beliebic unterschiedlichen Zeiten gewonnene Code- unc Inspektionsdaten sicher verknüpfen lassen.

Das Verfahren zur Überwachung der Fertigungsqualität von Glasbehältern ist erfindungsgemäß dadurch gekennzeichnet, daß der Codeleser am Auslauf des Kühlofens angeordnet und der vom Codeleser ermittelte Formcode eines jeden Behälters in der dem Codeleser zugeführten Reihenfolge im Prozessrechner abgespeichert wird, daß vor der Codelesung oder im Anschluß an die Codelesung mit Hilfe einer zeitweise in den Fluß der Behälter eingreifenden, von dem Prozessrechner oder mechanisch steuerbaren Stopvorrichtung aus einer wählbaren Anzahl von Behältern bestehende Behältergruppen mit dazwischen auftretenden Behälterpausen gebildet werden, daß die Behälter der bzw. den Inspektionsmaschinen nach der Gruppenbildung und mit den durch die Gruppenbildung bedingten Pausen zugeführt werden und daß zur Ermittlung eines Fehlertrends die Folge von Information von der bzw. den Inspektionsmaschinen im Prozessrechner unter Verwendung der im Prozessrechner für die jeweilige Behältergruppe abgespeicherten Folge von Formcodes ausgewertet wird, wobei ein längeres Ausbleiben solcher Informationen dem Prozessrechner den Durchlauf einer Pause anzeigt, mit deren Hilfe der Prozessrechner die Beziehung zwischen gelesener Formcodefolge und geprüfter Behälterreihenfolge herstellt. Zweckmäßig ist es hierbei, die zwischen den Behältergruppen einzulegenden Pausen in Abhängigkeit von dem Durchmesser der Behälter festzulegen.

Die zur Anwendung dieses Verfahrens vorgesehene Vorrichtung zur Überwachung der Fertigungsqualität von Glasbehältern ist erfindungsgemäß dadurch ausgebildet, daß vor oder nach dem Codeleser eine zeitweise in den Fluß der Behälter eingreifende Stopvorrichtung zur Bildung von aus einer wählbaren Anzahl von Behältern bestehenden Behältergruppen und dazwischen auftretenden Behälterpausen angeordnet ist, die von dem Prozessrechner oder mechanisch gesteuert ist, daß die Inspektionsmaschine bzw. Inspektionsmaschinen der Stopvorrichtung nachgeschaltet ist bzw. sind, und daß der Prozessrechner zur Abspeicherung der Formcodes der Behälter der jeweiligen Behältergruppen in der dem Codeleser zugeführten Reihenfolge sowie zur Herstellung der Beziehung zwischen der Folge von Informationen von der bzw. den Inspektionsmaschinen und der im Prozessrechner für die jeweilige Behältergruppe abgespeicherten Folge von Formcodes ausgebildet ist.

Vorteilhaft ist es hierbei, als Transportband ein ständig umlaufendes Gliederkettenband vorzusehen und als Codeleser eine vertikal unter den Behälter angeordnete Diodenkamera zu verwenden, in die der am Boden der Behälter angeordnete Code durch einen von oben kommenden Lichtblitz projezierbar ist und die zur Auswertung einen an den Prozeßrechner angeschlossenen Microprozessor aufweist.

An den Prozeßrechner können des weiteren ein oder mehrere numerische Displays angeschlossen werden, so daß eine Überwachung nicht nur im Bereich der Inspektionslinie, sondern auch unmittelbar an der Glasmaschine jederzeit möglich ist.

Das erfindungsgemäße Verfahren zur Überwachung der Fertigungsqualität von Glasbehältern bzw. die Vorrichtung zur Anwendung dieses Verfahrens sind in der Weise wirksam, daß mittels des Prozeßrechners und der Stoppvorrichtung die kontinuierlich zugeführten Behälter beispielsweise vor dem Codeleser zu einzelnen Gruppen zusammengefaßt werden. Nach Ablauf einer Pause, die etwa zehn Behälterdurchmessern entsprechen kann, wird der Einlauf in die Inspektionslinie freigegeben. Die Behälter können nun den Codeleser passieren und werden durch diesen identifiziert. Der Codeleser signalisiert die Identität jedes Behälters in den Prozeßrechner, der die Nummern der Behälter der Reihenfolge nach im Speicher niederlegt. Nach Ablauf einer bestimmten Behälteranzahl wird der Einlauf in den Codeleser gestoppt und erneut eine Pause eingelegt. Die Anzahl der Behälter in der Gruppe wird ebenfalls gespeichert.

Der Prozeßrechner erhält von den einzelnen Inspektionsmaschinen die Signale «Behälter wird geprüft und « Behälter schlecht ». Das längere Ausbleiben dieser Signale zeigt dem Prozeßrechner den Durchlauf einer Pause an. Dies ist für den Prozeßrechner das Zeichen, für die nun folgende Gruppe von Behältern die im Speicher abgelegte Formnummernfolge zu verwenden.

Mit jedem Signal « Behälter wird geprüft rückt der Prozeßrechner in der Formnummernfolge eine Nummer weiter. Erfolgt nun das Signal « Behälter schlecht », wird die aktuelle Nummer der Formnummernfolge als dem Behälter zugehörig betrachtet und diese Nummer weiterverarbeitet. Da dieser Behälter ausgeworfen wird, muß er in der Formnummernfolge im Speicher ebenfalls entfernt werden, die gespeicherte Anzahl der Behälter dieser Gruppe wird um minus eins korrigiert, so daß diese Gruppe mit der nächsten an der Inspektionslinie befindlichen Inspektionsmachine verwendet werden kann.

Bei Störungen im Ablauf der Behälter werden durch Stauerscheinungen auf den Gliederbändern die Pausen zusammengeschoben und vernichtet. Dies detektiert der Prozeßrechner durch eine nun falsche Anzahl von Behältern in Gruppen zwischen zwei Pausen. Eine eventuell bereits erfolgte Nummernzuordnung zu defekten Behältern in dieser Gruppe wird zurückgezogen, da sie nicht sicher ist. Diese Behälter werden nun als unidentifiziert ausgewiesen. Mit der nächsten « Behälterpause » jedoch wird nun der Synchronismus wieder hergestellt.

An jeder Inspektionslinie werden somit die vom Codeleser gelieferten Folgen von Formnummern den entsprechenden Signalen der Inspektionsmaschinen zugeordnet werden. Als Ergebnis dieser Zuordnung entsteht eine Tabelle, in der aufgelaufene Fehler-Stück auf Inspektionsmaschine und Formnummer bezogen sind. Um die Arbeit des Codelesers zu überwachen, werden in einer weiteren Tabelle gelesene Stück pro Formnummer aufsummiert. Mit dem numerischen Display und der Funktionstastatur können diese Tabellen Zeile für Zeile zu Kontrollzwecken dargestellt werden.

Der Prozeßrechner ermittelt aus diesen Tabellen einen Fehlertrend, so daß eine automatische Auswertung der als defekt erkannten und ausgesonderten Behälter hinsichtlich ihrer Herkunft und der fehlerverursachenden Form zum frühest möglichen Zeitpunkt erfolgen kann. Das Personal, das die Fertigungsanlage bedient, ist somit ständig über den jeweiliegen Qualitätsstand informiert und kann gegebenenfalls rascher als bisher gezielte Maßnahmen zur Qualitätsverbesserung treffen, indem eine schadhafte Form gezielt ausgewechselt wird. Durch die qualitätsbezogene Aussage ist demnach eine erhebliche Produktionssteigerung zu erzielen, da Fehlerquellen bezogen auf eine fehlerhafte Form sofort erkennbar sind und auf diese Weise größere Produktionsausfälle vermieden werden.

In der Zeichnung ist ein Ausführungsbeispiel der gemäß der Erfindung ausgebildeten Vorrichtung zur Überwachung der Fertigungsqualität von Glasbehältern schematisch dargestellt und nachfolgend im einzelnen erläutert.

Mittels einer Glasmaschine 1 werden Behälter 2 gefertigt, die über ein Förderband 3 in Richtung eines Pfeils 4 einem Kühlofen 6 zugeführt werden. Gegebenenfalls ist in der Nähe des Eingangs des Kühlofens 6 ein Zähler 5 angeordnet, so daß man eine Information über die Anzahl der dem Kühlofen zugeführten Behälter erhält.

In Richtung von Pfeilen 7 werden die entspannten Behälter über ein Transportband 8 in Richtung auf einen Palettierungsplatz 9 gefördert. Dabei passieren die Behälter 2 zunächst einen Codeleser 10 und danach Inspektionsgeräte 11 und 12, die verschiedene Eigenschaften der Behälter 2 nachzuprüfen haben, z. B. ob Risse, Wandstärken- oder Mündungsmaßabweichungen bzw. Einschlüsse im Glas vorliegen. Defekte Behälter werden hierbei von den Inspektionsgeräten 11 und 12 ausgesondert.

Vor dem Codeleser 10 ist eine Stoppvorrichtung 13, die den Transport der Behälter 2 auf dem kontinuierlich laufenden Transportband 8 zeitweise unterbrechen kann. Der Codeleser 10, die Vorrichtung 13, die Inspektionsgeräte 11 und 12 sowie gegebenenfalls weitere Inspektionsgeräte und der Zähler 5 sind über Leitungen 14 an einen Prozeßrechner 15 angeschlossen, dessen Speicherinhalte über eine Leitung 17 an einem Display 16 vom Bedienungspersonal der Fertigungsanlage überwacht werden können.

Der Prozeßrechner 15 steuert die Stoppvorrichtung 13 derart, daß diese in den Transportweg der Behälter 2 gebracht wird, wodurch bei .weiterlaufendem Transportband 8 Gruppen 2' von Behältern gebildet werden. Nach Verstreichen einer Pause, die bei einem Ausführungsbeispiel etwa zehn Behälterdurchmessern entspricht, wird der Transport der Behältergruppen 2' auf dem Transportband 8 durch die Stoppvorrichtung 13 wieder freigegeben. Die Behälter laufen nunmehr an dem Codeleser 10 vorbei, der die Identität eines jeden Behälters dem Prozeßrechner 15 meldet. Dieser legt die Nummern der Reihenfolge nach in einem Speicher ab. Nach Durchlauf einer bestimmten Menge von Behältern wird erneut eine Pause durch Aktivierung der Stoppvorrichtung 13 erzeugt. Darüber hinaus erfolgt auch eine Speicherung der Behälterzahl, bezogen auf jede der Behältergruppen 2'.

Gleichzeitig erhält der Prozeßrechner 15 von den Inspektionsgeräten 11, 12 Informationen, daß eine Behälterprüfung stattfindet und daneben weitere Informationen, sofern mangelhafte Behälter ausgesondert werden. Erhält der Prozeßrechner 15 keine Signale von einem der Inspektionsgeräte 11, 12, dann handelt es sich um den Durchlauf einer oben beschriebenen Pause, mit deren Hilfe der Prozeßrechner die Beziehung zwischen gelesener Formnummernfolge und geprüfter Behälterreihenfolge herstellt.

Mit jedem Signal, das von einem der Inspektionsgeräte 11, 12 kommt und « Behälterprüfung » bedeutet, rückt der Prozeßrechner 15 in der dem jeweiligen Inspektionsgerät zugehörigen Formnummernfolge um eine Nummer weiter. Erhält er ein Signal für das Aussondern eines Behälters, wird die aktuelle Nummer der Formnummernfolge als dem defekten Behälter zugehörig betrachtet und weiterverarbeitet. Da der betreffende Behälter ausgesondert wird, muß die ihn betreffende Information in der zugehörigen Formnummernfolge des Speichers ebenfalls entfernt werden. Die gespeicherte Behälterzahl dieser Gruppe wird um eine reduziert und diese Folge mit den Signalen der nachfolgenden Inspektionsmaschine verwendet.

Auf diese Weise ist eine ständige qualitätsbezogene Aussage und eine formbezogene Kontrolle möglich.

## Patentansprüche

1, Verfahren zur Überwachung der Fertigungsqualität von Glasbehältern (2), die von einer mehrere Formen aufweisenden Glasmaschine (1) kommend unter Verlust ihrer Herstellungsreihenfolge einen Kühlofen (6) durchlaufen und mit einem auf die jeweilige Form der Glasmaschine (1) bezogenen, mechanisch lesbaren Formcode versehen sind, wobei die Behälter (2) nach der Vereinzelung zu einem dem Kühlofen (6) nachgeordneten Codeleser (10) transportiert werden, der den Formcode eines jeden Behälters (2) in der dem Codeleser (10) zugeführten Reihenfolge an einen mit ihm verbundenen Prozessrechner (15) meldet, und wobei die Behälter (2) einer oder mehrereren Inspektionsmaschinen (11, 12), mittels denen mit Fehlern behaftete Behälter (2] aussortierbar sind, in der Reihenfolge der vereinzelten Behälter (2) zugeführt werden und die Informationen der Inspektionsmaschine bzw. In. spektionsmaschinen (11, 12) in der Reihenfolge der vereinzelten Behälter (2) in dem Prozessrechner (15) zur Fehleranalyse ausgewertet werden, dadurch gekennzeichnet, daß der Codeleser (10) am Auslauf des Kühlofens (6) angeordnet und der vom Codeleser (10) ermittelte Formcode eines jeden Behälters (2) in der dem Codeleser (10) zugeführten Reihenfolge im Prozessrechner (15) abgespeichert wird, daß vor der Codelesung oder im Anschluß an die Codelesung mit Hilfe einer zeitweise in den Fluß der Behälter (2) eingreifenden, von dem Prozessrechner (15) oder mechanisch steuerbaren Stopvorrichtung (13) aus einer wählbaren Anzahl von Behältern (2) bestehende Behältergruppen (2') mit dazwischen auftretenden Behälterpausen gebildet werden, daß die Behälter (2) der bzw. den Inspektionsmaschinen (11, 12) nach der Gruppenbildung und mit den durch die Gruppenbildung bedingten Pausen zugeführt werden und daß zur Ermittlung eines Fehlertrends die Folge von Informationen von der bzw. den Inspektionsmaschinen (11, 12) im Prozessrechner (15) unter Verwendung der im Prozessrechner (15) für die jeweilige Behältergruppe (2') abgespeicherten Folge von Formcodes ausgewertet wird, wobei ein längeres Ausbleiben solcher Informationen dem Prozessrechner (15) den Durchlauf einer Pause anzeigt, mit deren Hilfe der Prozessrechner (15) die Beziehung zwischen gelesener Formcodefolge und geprüfter Behälterreihenfolge herstellt.

2. Verfahren nach Anspruch 1, dadurch gekennzeichnet, daß die zwischen den Behältergruppen (2') einzulegenden Pausen in Abhängigkeit von dem Durchmesser der Behälter (2) festgelegt werden.

3. Vorrichtung zur Überwachung der Fertigungsqualität von Glasbehältern (2), die von einer mehrere Formen aufweisenden Glasmaschine (1) kommend unter Verlust ihrer Herstellungsreihenfolge einen Kühlofen (6) durchlaufen und mit einem auf die jeweilige Form der Glasmaschine (1) bezogenen, mechanisch lesbaren Formcode versehen sind, wobei einem die Behälter (2) aus dem Kühlofen (6) fördernden Transportband (8) ein Codeleser (10) zugeordnet ist, der mit einem Prozessrechner (15) zur Erfassung des Formcodes eines jeden Behälters (2) in der dem Codeleser (10) zugeführten Reihenfolge in Verbindung steht, und wobei eine oder mehrere Inspektionsmaschinen (11, 12), mittels denen mit Fehlern behaftete Behälter (2) aussortierbar sind, zur Übermittlung der Information an den Prozessrechner (15) mit dem Prozessrechner (15) verbunden sind, dadurch gekennzeichnet, daß vor oder nach dem Codeleser (10) eine zeitweise in den Fluß der Behälter (2) eingreifende Stopvorrichtung (13) zur Bildung von aus einer wählbaren Anzahl von Behältern (2) bestehenden Behältergruppen (2') und dazwischen auftretenden Behälterpausen angeordnet ist, die von dem Prozessrechner (15) oder mechanisch gesteuert ist, daß die Inspektionsmaschine bzw. Inspektionsmaschinen (11, 12) der Stopvorrichtung (13) nachgeschaltet ist bzw. sind, und daß der Prozessrechner (15) zur Abspeicherung der Formcodes der Behälter (2) der jeweiligen Behältergruppen (2') in der dem Codeleser (10) zugeführten Reihenfolge sowie zur Herstellung der Beziehung zwischen der Folge von Informationen von der bzw. den Inspektionsmaschinen (11, 12) und der im Prozessrechner (15) für die jeweilige Behältergruppe (2') abgespeicherten Folge von Formcodes ausgebildet ist.

4. Vorrichtung nach Anspruch 3, dadurch gekennzeichnet, daß als Transportband (8) ein ständig umlaufendes Gliederkettenband vorgesehen ist.

5. Vorrichtung nach Anspruch 3, dadurch gekennzeichnet, daß als Codeleser (10) eine vertikal unter den Behältern (2) angeordnete Diodenkamera vorgesehen ist, in die der am Boden der Behälter (2) angeordnete Formcode jeweils durch einen von oben kommenden Lichtblitz projizierbar ist und die zur Auswertung mit einem an den Prozessrechner (15) angeschlossenen Mikroprozessor versehen ist.

6. Vorrichtung nach Anspruch 3, dadurch gekennzeichnet, daß an den Prozessrechner (15) ein oder mehrere numerische Displays (16) angeschlossen sind.

## Claims

1. Method for supervising the production quality of glass containers (2) coming from a glass manufacturing machine (1) being of one or more different kinds, which glass containers carrying an automatically readable code showing the design of the containers which depends from the kind of the glass manufacturing machine, run through a cooling oven (6) by loosing their manufacturing turn, whereby the containers (2) after being isolated are transported to a code reading device (10) behind the cooling oven (6), which code reading device transfers the code of each of the containers (2) in the turn in which the containers pass the code reading device to a computer (15), and whereby the containers (2) are transported to one or more inspection machines (11, 12) by means of which defective containers (2) may be sorted out in a turn of the isolated containers (2) and the informations produced in the inspection machine or inspection machines (11, 12) respectively are processed in the turn of the isolated containers (2) in the computer (15) in order to get a failure analysis, characterised in that the code reading device (10) is located behind the cooling oven (6) and the code indicating the design of each of the containers (2) is stored into the computer (15) in the turn assigned to the code reading device (10), that before reading the code or following same, groups (2') with container intervals between are made from an alternative number of containers (2) by means of a stop device (13) controlled by the computer (15) or mechanically, that following making the groups and with the intervals in connection therewith the containers (2) are conveyed to the inspection machine or machines (11, 12) respectively and in order to receive a failure trend the informations coming from the inspection machine or machines (11, 12) are processed in the computer (15) by using the code indicating the design of the container stored in the computer for the respective group (2') of containers, whereby a long pause of such informations indicates an interval to the computer (15) by means of which the computer (15) indicates the relationship between the read codes indicating the design of the containers and tested containers.

2. Method of claim 1, characterized in that the intervals between the groups (2') of the containers are determined dependent from the diameter of the containers (2).

3. Device for supervising the production quality of glass containers (2) coming from a glass manufacturing machine (1) being of one or more different kinds, which glass containers carrying an automatically readable code indicating the design of the containers which depends from the kind of the glass manufacturing machine, run through a cooling oven (6) by loosing their manufacturing turn, whereby to the conveyer (8) conveying the containers (2) out from the cooling oven (6) a code reading device (10) is assigned which code reading device is functionally connected to a computer (15) in order to store the code indicating the design of each of the containers (2) in a turn assigned to the code reading device (10), and whereby one or more inspection machines (11, 12) by which defective containers (2) may be sorted out are connected to the computer (15) to transfer informations to the computer, characterized in that in front of or behind the code reading device (10) a stop device (13) is located in order to control the transport of the containers (2) and to create groups (2') from any number of the containers and intervals thereof controlled by the computer (15) or mechanically controlled, that the inspection machine or machines (11, 12) respectively is or are located behind the stop device (13), and that the computer (15) is designed for storing the codes indicating the design of the containers (2) of the respective group (2') of the containers (2) in a turn assigned to the code reading device (10) and to create a relationship between the informations from the inspection machine or the inspection machines (11, 12) and the codes indicating the design of the respective group (2') of the containers stored in the computer (15).

4. Device of claim 3, characterized in that a continously running chain belt is provided as a conveyer (8).

5. Device of claim 3, characterized in that a vertically mounted diode camera below the containers is provided as a code reading device (10) into which camera the code indicating the design of the containers (2) located at the container's bottom is projected by means of a light flash emitted from above and which camera has a microprocessor for co-operation with the computer (15).

6. Device of claim 3, characterized in that one or more numeric displays (16) are connected to the computer (15).

## Revendications

1. Procédé de surveillance de la qualité d'usinage de récipients en verre (2) qui traversent un four de refroidissement (6) à partir de la machine à verre (1) présentant une ou plusieurs formes, sans tenir compte de leur ordre de fabrication. Chaque forme de la machine (1) a un code de forme mécanique lisible. Après leur tirage, les récipients (2) sont transportés vers un lecteur de code (10) placé après le four de refroidissement (6), ce lecteur transmet, le code de forme de chaque récipient (2), dans l'ordre d'alimentation au lecteur de code (10), à un calculateur industriel (15) qui lui est relié. Les récipients (2) traversent une ou plusieurs machines d'inspection (11 ; 12) à l'aide desquelles, les récipients (2) au milieu de ceux présentant des défauts qui peuvent être extraits, sont charriés dans l'ordre des récipients dispersés (2). Les informations de la ou des machines d'inspection (11 ; 12) sont exploitées, dans l'ordre des récipients (2), par le calculateur industriel (15) pour l'analyse des défauts, ainsi désigné, de sorte que le lecteur de code (10) placé à la sortie du four de refroidissement (6) et que le code de forme de chaque récipient (2) déterminé par le lecteur de code (10) dans l'ordre d'alimentation du lecteur (10) est mémorisé dans le calculateur industriel (15) ; de sorte qu'avant la lecture du code ou après la lecture du code à l'aide d'un dispositif d'arrêt (13) commandé mécaniquement ou par le calculateur (15) qui engrainant temporairement dans le courant de récipients (2). Un nombre choisi de récipients (2) des groupes de récipients (2') est formé avec les pauses se produisant, de sorte que les récipients (2) sont dirigés à la machine ou aux machines d'inspection (11 ; 12) après le groupage et avec les pauses conditionnées à la formation des groupes, de sorte qu'il est possible de déterminer une tendance de défauts qui est la conséquence des informations de la ou des machines d'inspection (11 ; 12) dans le calculateur industriel (15). En utilisant le code de forme mémorisé dans le calculateur (15) pour chaque groupe de récipients (2') l'ordre des groupes de récipients (2') est analysé. En cas de manque d'informations prolongé, le calculateur (15) profite de la pause indiquée pour établir la relation entre la séquence de forme lue et l'ordre des récipients contrôlés.

2. Procédé selon le droit 1, ainsi désigné, de sorte que les pauses à effectuer entre les groupes de récipient (2') sont fixées en fonction du diamètre des récipients (2).

3. Dispositif pour la surveillance de la qualité de fabrication de récipients en verre (2) qui venant de la machine à verre (2) présentani plusieurs formes, traversent un four de refroidissement (6) en perdant leur ordre de fabrication et sont munis d'un code de forme visible mécani. quement basé sur chaque forme de la machine à verre (1). Les récipients (2) en provenance du four de refroidissement (6) sont dirigés par une bande de transport (8) au lecteur de code (10). Le lecteur de code (10) est relié à un calculateur industriel (15) pour l'acquisition du code de forme de chaque récipient (2). Ce faisant, les récipients (2) présentant des défauts sont triés par une ou plusieurs machines d'inspection (11, 12), pour la retransmission de l'information au calculateur (15) auxquelles elles sont reliées, ainsi désigné, de sorte qu'avant ou après le lecteur de code (10), un dispositif d'arrêt (13) en prise temporairement dans le courant des récipients (2) pour la formation de groupes de récipients (2') à partir d'un nombre choisi de récipients (2). Les pauses entre les récipients sont commandées mécaniquement ou par le calculateur (15). La ou les machines d'inspection (11, 12) sont placées après le dispositif d'arrêt (13) de sorte que le calculateur (15) est conçu pour la mémorisation du code de forme des récipients (2) des groupes de récipients respectifs (2'), dans l'ordre donné au lecteur de code (10), ainsi que pour l'établissement de la relation entre la suite d'informations de la machine ou des machines d'inspection (11, 12) et le cycle mémorisé pour le groupe de récipients respectifs (2').

4. Dispositif, selon le droit 3, ainsi désigné, de sorte qu'il est prévu une bande à chaîne tournant continuellement, en tant que bande de transport (8).

5. Dispositif, selon le droit 3, ainsi désigné, de sorte qu'en tant que lecteur de code (10) il est prévu une caméra à diodes placée verticalement sous les récipients (2) dans laquelle le code de forme placé au fond du récipient (2) est projetable par le flash électrique venant du haut.

6. Dispositif, selon le droit 3, ainsi désigné, de sorte qu'un ou plusieurs « displays (16) numériques sont raccordés au calculateur (15).
